# DEMANDE DE BREVET EUROPEEN

(11) **EP 0 051 889 A1**
(43) Date de publication de la demande: **19.05.1982**
(21) Numéro de dépôt: 81201185.6
(22) Date de dépôt: 27.10.1981
(51) Int. Cl.: A47B 57/48

(54) **Rayonnage ou ensemble analogue**

(30) Priorité: 12.11.1980 BE 202772
(71) Demandeur: Motte, Thierry, B-7700 Mouscron (BE)
(72) Inventeur: Motte, Thierry, B-7700 Mouscron (BE)
(74) Mandataire: Pirson, Jean

(57) **Abrégé**

Rayonnage ou ensemble analogue comportant des montants (1) ou panneaux (2) assimilables à des montants, caractérisé en ce qu'ils comportent des profilés horizontaux de section en L (3) qui sont positionnés de manière amovible par rapport auxdits montants ou panneaux à l'aide de tétons amovibles (4), lesdits profilés étant maintenus bloqués contre lesdits montants ou panneaux par des plateaux de rayonnage (7) reposant sur l'aile du profilé de section en L qui, en position d'achèvement, occupe une position horizontale.

## Description

L'invention concerne un rayonnage ou un ensemble analogue comportant des montants ou panneaux assimilables à des montants.

L'invention a pour but de réaliser un rayonnage ou un ensemble analogue qui comporte des moyens originaux permettant de monter, d'une manière particulièrement simple et efficace, les plateaux de rayonnages.

Il existe en effet de très nombreux moyens permettant de fixer temporairement et donc, de manière amovible, des plateaux de rayonnage se présentant horizontalement par rapport aux montants du rayonnage ou aux panneaux assimilables à de tels montants. L'invention a essentiellement pour but de réaliser un rayonnage ou un ensemble analogue dans lequel les profilés horizontaux sur lesquels reposent lesdits plateaux peuvent également être fixés de manière amovible sans faire usage des dispositifs de blo.cage compliqués ou délicats.

A cet effet, le rayonnage selon l'invention comporte des profilés de section en L qui sont positionnés de manière amovible par rapport auxdits montants ou panneaux, à l'aide de tétons, lesdits profilés étant maintenus bloqués contre lesdits montants ou panneaux par les plateaux de rayonnage reposant sur l'aile des profilés de section en L qui, en position d'achèvement, occupe une position horizontale.

D'autres détails et avantages de l'invention ressortiront de la description qui sera donnée ci-après d'un rayonnage ou ensemble analogue conforme à l'invention.

Cette description est donnée en se référant aux figures ci-jointes :
La figure 1 est une vue en perspective illustrant le rayonnage selon l'invention et le montage d'un plateau sur les profilés horizontaux.
La figure 2 représente, également en perspective, un tel profilé vu du côté de la face portant les éléments de montage amovibles.

Le rayonnage représenté par la figure 1 comporte des montants 1 solidarisés par des panneaux 2. Il est évident que les montants 1 et les panneaux 2 pourraient ne former qu'un tout et les panneaux 2 seraient alors assimilables à des montants de type classique.

Sur les montants 1, et particulièrement sur la face à considérer comme la face interne de ces montants, sont fixés de manière amovible, des profilés horizontaux 3 et cela à l'aide de taons 4 pénétrant d'une part dans des orifices 5 des profilés et d'autre part dans des orifices 6 aménagés sur la face interne des montants. De préférence les éléments d'assemblage sous forme de tétons 4 présentent une collerette 4' en leur milieu, de telle sorte que la profondeur de pénétration des tétons, aussi bien dans les profilés 3 que dans les montants 1, est automatiquement limitée.

Les profilés horizontaux étant assujettis sur les montants 1 à l'aide des tétons 4 peuvent, en rabattant un plateau de rayonnage 7 sur l'aile horizontale 3' des profilés 3, comme indiqué par la flèche 8, bloquer les profilés horizontaux 3 sur les montants 1.

Ceci se réalise aisément grâce à la section transversale en L des profilés. Cette section en L est particulièrement appropriée à l'objectif visé puisque l'aile horizontale 3' du profilé 3 supporte le plateau de rayonnage 6 tandis que l'aile verticale 3" du même profilé 3 retient le plateau horizontal 7 qui, pour le reste est retenu à ses extrémités latérales par les montants 2 ou, le cas échéant, par tout autre moyen de blocage amovible si un ou plusieurs panneaux 2 devaient faire défaut.

On réalise que grâce à ces dispositions on peut monter et caler des plateaux de rayonnage 7 de manière amovible, non pas seulement en ce qui concerne les plateaux eux-mêmes, mais pour ce qui est des profilés horizontaux qi peuvent être aisément récupérés et placés à des niveaux différents selon les besoins.

Il est évident que l'invention n'est pas limitée à la forme d'exécution décrite ci-dessus et que bien des modifications pourraient y être apportées sans sortir du cadre de la présente demande de brevet. C'est ainsi que les profilés horizontaux 3 pourraient présenter touteautre section convenable et que l'aile horizontale 3' de ses longerons pourrait être remplacée par une série d'éléments faisant saillie et capables de supporter le plateau de rayonnage 7 comme le fait l'aile horizontale 3' du profilé en question.

## Revendications

1. Rayonnage ou ensemble analogue comportant des montants (1) ou panneaux (2) assimilables à des montants, caractérisé en ce qu'ils comportent des profilés horizontaux de section en L (3) qui sont positionnés de manière amovible par rapport auxdits montants ou panneaux à l'aide de tétons amovibles (4), lesdits profilés étant maintenus bloqués contre lesdits montants ou panneaux par des plateaux de rayonnage (7) reposant sur l'aile du profilé de section en L qui, en position d'achèvement, occupe une position horizontale.

2. Rayonnage selon la revendication précédente, caractérisé en ce que les profilés horizontaux (3) précités sont constitués par des lattes présentant du côté intérieur des saillies capables de supporter un plateau de rayonnage.

3. Rayonnage selon l'une des revendications précédentes, caractérisé en ce que les tétons amovibles précités (4) sont constitués par des éléments cylindriques présentant à mi-longueur une collerette ou une surépaisseur limitant l'introduction du téton dans le profilé horizontal (3) comme dans le montant correspondant.
